# EUROPÄISCHE PATENTSCHRIFT

(11) **EP 0 311 924 B1**
(45) Veröffentlichungstag und Bekanntmachung des Hinweises auf die Patenterteilung: **29.12.1993**
(21) Anmeldenummer: 88116634.2
(22) Anmeldetag: 07.10.1988
(51) Int. Cl.: B41F 21/10

(54) **Bogenrotationsdruckmachine, die von Schöndruck auf Schön- und Widerdruck umstellbar ist**
Rotary sheet-fed machine reversible from first impression to perfecting
Machine rotative à feuilles réversibles de l'impression sur un premier côté à l'impression recto verso

(30) Priorität: 12.10.1987 DE 3734493; 13.11.1987 DE 3738674
(43) Veröffentlichungstag der Anmeldung: 19.04.1989
(73) Patentinhaber: Koenig & Bauer Aktiengesellschaft, 97080 Würzburg (DE)
(72) Erfinder: Wieland, Erich Georg, D-8700 Würzburg (DE)

(56) Entgegenhaltungen:
- CH-A- 346 226
- DE-A- 2 559 735
- DE-A- 3 017 013
- DE-A- 3 534 486
- GB-A- 2 108 091
- US-A- 4 122 773

## Beschreibung

Die Erfindung betrifft eine Bogenrotationsdruckmaschine, die von Schöndruck auf Schön- und Widerdruck und umgekehrt umstellbar ist, nach dem Oberbegriff des Patentanspruches.

Eine gattungsgemäße Bogenrotationsdruckmaschine ist aus der DE-PS 35 34 486 bekannt, wobei die Kupplung der beiden Zahnräder aus einer Schrumpf-Verbindung besteht, die durch einen sogenannten Druckölverband zum Zwecke der Veränderung der Winkellage der Zahnräder durch Beaufschlagung mit Drucköl vorübergehend lösbar ist. Bei dieser bekannten Bogenrotationsdruckmaschine lassen sich die beiden Einrichtungen zum Erfassen der Bogenvorderkanten und Bogenhinterkanten bei Umstellung von Schön- auf Schön-und Widerdruck und umgekehrt in einfacher Weise verstellen. Obwohl sich die Verstellungen nur durch Lösen der Kupplungsverbindung zwischen den beiden Zahnrädern vornehmen lassen, bereitet die Einstellarbeit bei der bekannten Bogenrotationsdruckmaschine noch Schwierigkeiten, weil die jeweiligen richtigen Winkelstellungen für den Schöndruck und für unterschiedliche Bogenlängen bei Schön- und Widerdruck aufgefunden werden müssen.

Bei einer aus der DE-AS 25 59 735 bekannten Bogenrotationsdruckmaschine, die von Schöndruck auf Schön- und Widerdruck und umgekehrt umstellbar ist, sind die beiden mit dem Zahnrad der Übergabetrommel und dem Zahnrad der Wendetrommel kämmenden Zahnräder auf der die Greifer für die Vorderkanten der Bogen tragenden Hohlwelle angeordnet und in unterschiedlichen Winkelstellungen miteinander durch einen Indexbolzen und Klemmschrauben verbindbar, wobei eine in der Hohlwelle frei drehbar gelagerte und die Sauggreifer tragende Steuerwelle mit den Hohlwellenzahnrädern durch ein aus Hebeln und Gestängen bestehendes Getriebe in der Weise verbunden ist, daß die Steuerwelle mit den Sauggreifern relativ zu der Hohlwelle eine oszillierende Bewegung ausführt. Bei dieser bekannten Bogenrotationsdruckmaschine sind zwar Anschläge für das die oszillierende Bewegung ausführende Gestänge vorgesehen, die dessen Ruhestellung festlegen. Diese Anschläge gestatten es aber nicht, die Grundeinstellung schnell nach einer Verstellung wieder aufzufinden, da nach einer Formatänderung sowohl bei Schöndruck als auch bei Schön- und Widerdruck die neuen Formate aufgrund von Zeiger- und Skaleneinstellungen aufgefunden und zusätzlich auch die beiden Hohlwellenzahnräder in einer Weise relativ zueinander verstellt werden müssen, daß die vor der Bogenübergabetrommel und die nach dieser liegenden Räderzüge der Druckwerke phasenrichtig auf das geänderte Format eingestellt sind.

Aufgabe der Erfindung ist es daher, eine Bogenrotationsdruckmaschine nach dem Oberbegriff des Patentanspruches zu schaffen, die sich in einfacher Weise von Schön- auf Schön- und Widerdruck und umgekehrt und auch auf unterschiedliche Formatlängen der Bögen einstellen läßt.

Diese Aufgabe wird durch die Merkmale des Patentanspruches gelöst.

Die Schöndruckstellung läßt sich in einfacher Weise ohne umständliche Einricht- und Meßarbeiten dadurch einstellen, daß die Kupplung gelöst und die Anschläge zusammengefahren werden und anschließend die Zahnräder wieder miteinander gekuppelt werden. Da die Schöndruckstellung durch die Anschläge festgelegt ist, läßt sich diese nach einer Verstellung der Einrichtungen zum Erfassen der Bogenvorder- und Bogenhinterkanten der Bogenübergabetrommel immer leicht wieder auffinden.

Soll von Schöndruck auf Schön- und Widerdruck übergegangen werden, ist die Umstellung noch einfacher, weil lediglich das Greifersystem der Wendetrommel derart zu aktivieren ist, daß dessen Wendegreifer die Bogenhinterkanten erfassen. Bei der erfindungsgemäßen Bogenrotationsdruckmaschine entspricht die Stellung der Greifeinrichtungen für die Bogenvorder- und Bogenhinterkanten bei Umstellung von Schöndruckbetrieb auf Schön- und Widerdruckbetrieb der größten Formatlänge der zu bedruckenden Bogen. Sollen Bogen mit kleineren Formatlängen bedruckt werden, muß die die Zahnräder miteinander kuppelnde Kupplung gelöst und die Greifeinrichtungen zum Erfassen der Bogenvorder- und Bogenhinterkanten müssen durch relatives Verdrehen der diese tragenden Teile der Bogenübergabetrommel auf das neue Format eingestellt werden. Da die entsprechenden Teile der Bogenübergabetrommel durch ihre Zahnräder mit den zu den vorgeschalteten und nachgeschalteten Druckwerken führenden Zahnräderzügen in Eingriff sind, erfolgt bei einer Formatumstellung automatisch eine phasenrichtige Ausrichtung auf die Druckwerke, so daß das Register nicht neu eingestellt werden muß. Soll bei einem Schon- und Widerdruckbetrieb eine Formatumstellung des zu bedruckenden Papiers erfolgen, ist es lediglich erforderlich, die Kupplung zu lösen und die Zahnräder in der Weise relativ zueinander zu verdrehen, daß die Bogenstrecke zwischen den Einrichtungen zum Erfassen der Bogenvorderkanten und Bogenhinterkanten dem neuen Papierformat entspricht. Da die jeweiligen Zahnräder des Trommelgrundkörpers und der in diesem gelagerten Welle, die Halteteile mit Einrichtungen zum Erfassen der Bogehinterkanten trägt, einerseits mit dem Zahnrad der Umführtrommel und andererseits mit dem Zahnrad der Wendetrommel kämmen, sind diese immer phasenrichtig an die beiden Druckwerke angekuppelt. In jeder Drehwinkelstellung der beiden Teile der Bogenübergabetrommel stimmt somit die Phasenlage der Einrichtungen zum Erfassen der Bogenvorderkanten und zum Erfassen der Bogenhinterkanten mit dem vorgeschalteten und nachgeschalteten Druckwerk überein, so daß keine zusätzlichen umständlichen Einstellvorgänge erforderlich sind, um die richtige Phasenlage der Greifeinrichtungen zu den zugehörigen Druckwerken bzw. den zu diesen führenden Räderzügen herzustellen. Bei der erfindungsgemäßen Bogenrotationsdruckmaschine ist somit gewährleistet, daß die Drehwinkelstellung der beiden die Einrichtungen zum Erfassen der Bogenvorder- und Bogenhinterkanten tragenden Trommelteile derart ist, daß in jeder Phasenlage der Druckwerke die Greifereinrichtung der zuführenden Trommel mit der Greifereinrichtung der Bogenübergabetrommel und das Greifersystem der nachfolgenden Wendetrommel zum Erfassen der Bogenhinterkante mit der formateinstellbaren Halteeinrichtung auf der Bogenübergabetrommel, die beispielsweise aus einer Reihe von Saugern bestehen kann, korrespondiert, so daß keine zusätzlichen Stellvorgänge notwendig sind und keine Kollisionsstellen entstehen. Die Schöndruckstellung ist in einfacher Weise durch Zusammenfahren der Anschläge einstellbar, so daß diese schnell und mit hoher Genauigkeit wiederholbar nach einem Schön- und Widerdruckbetrieb wieder eingestellt werden kann. Die Anzahl der Räderzüge ist bei der erfindungsgemäßen Bogenrotationsdruckmaschine nicht erhöht, so daß keine zusätzlichen Spiele, die die Druckgenauigkeit beeinträchtigen könnten, in Kauf genommen werden müssen.

Die Erfindung trägt auch dem Umstand Rechnung, daß aufgrund des Wendegreifers des Greifersystems der Wendetrommel die Bogenhinterkante jedes Bogens bei der Wendung eine Verlagerung erfährt, die größer als 0 und kleiner ist als der Trommelumfang abzüglich des größten verdruckbaren Papierformats. Die entsprechende konstruktive Ausgestaltung der Wendetrommel ist bekannt.

Die beiden Zahnräder der Bogenübergabe-oder Speichertrommel können mit der aus der DE-OS 35 34 486 bekannten Kupplung oder aber auch mit jeder anderen Kupplung gekuppelt werden, die ein einfaches Lösen und Ankuppeln in unterschiedlichen relativen Winkellagen gestattet.

Ein Ausführungsbeispiel der Erfindung wird nachstehend anhand der Zeichnung näher erläutert. In dieser zeigt
Fig.1 einen Längsschnitt durch eine Bogenübergabe- oder sogenannte Speichertrommel einer von Schöndruck auf Schön- und Widerdruck oder umgekehrt umstellbaren Bogenrotationsdruckmaschine in schematischer Darstellung und
Fig. 2 eine Seitenansicht der Bogenübergabetrommel nach Fig. 1 mit an diese angestellter Umführ- und Wendetrommel, wobei Bogenübergabe- und Wendetrommel in der Grundstellung (Schöndruckstellung) dargestellt sind, sowie den zugehörigen Druckwerken in schematischer Darstellung.

Die in Fig.1 dargestellte Bogenübergabe- oder Speichertrommel besteht aus einem Trommelgrundkörper 2, der über mit diesem verbundene Hohlwellenzapfen 3,4 in üblicher Weise im Maschinengestell 5 gelagert ist. Der Trommelgrundkörper ist in bekannter und daher nicht näher beschriebener Weise mit einer Reihe von Greifern 6 versehen, die dem Ergreifen der Vorderkanten der von der Übergabetrommel 7 zugeführten Bögen 26 dienen.

In den Hohlwellenzapfen 3,4 des Trommelgrundkörpers 2 ist eine Welle 8 frei drehbar gelagert. Auf diese Welle 8 sind abschnittsweise oder in Form von Segmenten Halteteile 9 befestigt, die längs einer Mantellinie der Bogenübergabetrommel 1 mit Saugdüsen 10 zum Erfassen der Bogenhinterkanten versehen sind. Diesen Saugdüsen wird über die als Hohlwelle 8 ausgebildete Welle in bekannter Weise durch eine Saugluftdrehdurchführung Saugluft zugeführt.

Auf die Hohlwelle 4 und das diese überragende Ende 11 der in dieser gelagerten Welle 8 sind Zahnräder 13,14 parallel zueinander mit gleichem Durchmesser, gleicher Zähnezahl und gleicher Teilung aufgekeilt oder in sonstiger Weise befestigt.

Die Zahnräder 13,14 sind durch eine lösbare Kupplung 22 miteinander verbunden. Diese lösbare Kupplung 22 kann beispielsweise von der in der DE-OS 35 34 486 beschriebenen Art sein.

Wie aus Fig.2 ersichtlich ist, sind an die Bogenübergabetrommel 1 die die Bogen 26 zuführende Umführtrommel 7 und die Wendetrommel 15 in der dargestellten Weise angestellt. Die Umführtrommel 7 ist mit Greifern 16 versehen und führt der Bogenübergabetrommel 1 die Bogen von dem ersten Druckwerk 17 zu.

Die Wendetrommel 15 ist mit einem Greifersystem 18 versehen und führt die Bogen dem zweiten Druckwerk 19 zu. Je nachdem, ob im Schöndruck oder Schön- und Widerdruckbetrieb gearbeitet wird, erfassen die Greifer 20,21 des Greifersystems 18 die Bogen 26 auf der Bogenübergabetrommel 1 an ihren Vorder- oder Hinterkanten.

Das Zahnrad 7.1 der Umführtrommel 7 kämmt mit dem auf die Hohlwelle 4 des Trommelgrundkörpers 2 befestigten Zahnrad 13, während sich das Zahnrad 15.1 der Wendetrommel im Eingriff mit dem Zahnrad 14 befindet, das auf der Welle 8 befestigt ist.

Zwischen den Zahnrädern 13,14 oder den beiden relativ zueinander verdrehbaren Teilen 2,9 der Bogenübergabetrommel sind Anschläge 23, 24 vorgesehen, die aneinander liegen, wenn die Bogenübergabetrommel 1 auf Schöndruckbetrieb eingestellt ist. Diese Anschläge sichern somit die Schöndruckstellung, bei der die Greifer 20 des Greifersystems 18 der Wendetrommel 15 mit den Greifern 6 der Bogenübergabetrommel 1 korrespondieren. Soll die Druckmaschine von Schön- und Widerdruckbetrieb auf Schöndruck zurückgestellt werden, brauchen nur die Anschläge gegeneinander gefahren zu werden, wobei in der Anschlagstellung eine Toleranz von 0,05 mm bezogen auf das Bogenmaß der Trommelmantelfläche eingehalten werden sollte.

In der der Grundstellung entsprechenden Schöndruckstellung entspricht die Bogenstrecke ? der Bogenübergabetrommel Bogenstrecke ? der Wendetrommel 15, wobei sich die Länge der Bogenstrecke ? aus der Verlagerungsstrecke der Bogenhinterkante beim Wenden zuzüglich des notwendigen Papierrandes zum Erfassen des Bogens 26 am vorderen und hinteren Ende ergibt.

Die in der Grundstellung (Schöndruck) gebildete Bogenstrecke ? ergibt sich aus dem Schnittpunkt der Greiferauflage der Einrichtung 21 zum Erfassen der Bogenhinterkante auf der Wendetrommel 15 mit der Geraden durch die Drehmittelpunkte der Wendetrommel 15 und der Bogenübergabetrommel 1 und der Greiferauflage der am Umfang der Bogenübergabetrommel 1 nächstgelegenen Einrichtung 6 zum Erfassen der Bogenvorderkante.

## Patentansprüche

1. Bogenrotationsdruckmaschine, die von Schöndruck auf Schön- und Widerdruck und umgekehrt umstellbar ist,
mit einer zwischen zwei Druckwerken (17; 19) angeordneten Bogenübergabe- oder Speichertrommel (1), bestehend aus einem Trommelgrundkörper (2) mit einer Einrichtung (6) zum Erfassen der Bogenvorderkante, der mittels Hohlwellenzapfen (3; 4) im Maschinengestell (5) gelagert ist, und aus mit einer Einrichtung (10) zum Erfassen der Bogenhinterkanten versehenen Halteteilen (9), die auf einer in den Hohlwellenzapfen (3; 4) gelagerten Welle (8) befestigt sind,
mit parallel zueinander auf einem Hohlwellenzapfen (4) und auf dem in diesem gelagerten Wellenende (11) befestigten Zahnrädern (13, 14) gleichen Durchmessers, von denen eines (13) mit dem Zahnrad (7.1) einer vorgeschalteten Umführtrommel (7) und das andere (14) mit dem Zahnrad (15.1) der in Transportrichtung nachgeschalteten Wendetrommel (15) mit einem Greifersystem (18) zum Erfassen entweder der Bogenvorderkanten oder der Bogenhinterkanten kämmt, und
mit einer lösbaren, die beiden Zahnräder (13, 14) in unterschiedlichen Winkellagen der Einrichtungen (6; 10) zum Erfassen der Bogenvorder- und Bogenhinterkanten der Bogenübergabetrommel (1) verbindenden Kupplung (22),
dadurch gekennzeichnet, daß in der Schöndruckstellung eine Bogenstrecke (a), die sich ergibt aus dem Schnittpunkt der Greiferauflage der Einrichtung (21) zum Erfassen der Bogenhinterkante auf der Wendetrommel (15) mit der Geraden durch die Drehmittelpunkte der Wendetrommel (15) und der Bogenübergabetrommel (1) und der Greiferauflage der am Umfang der Bogenübergabetrommel (1) nächstgelegenen Einrichtung (6) zum Erfassen der Bogenvorderkante, einer Bogenstrecke (13) auf der Wendetrommel (15) entspricht, die sich aus der Verlagerung der Bogenhinterkante beim Wenden zuzüglich des notwendigen Papierrandes zum Erfassen des jeweiligen Bogens an dessen vorderem und hinteren Ende ergibt, und daß die Grundstellung, die der Schöndruckstellung bei allen möglichen Bogenlängen und der Schön- und Widerdruckstellung bei der größtmöglichen Bogenlänge entspricht, durch zusammenwirkende Anschläge (23, 24) der Einrichtungen (6; 10) zum Erfassen der Bogenvorder- und Bogenhinterkanten auf der Bogenübergabetrommel (1) oder der miteinander kuppelbaren Zahnräder (13, 14) einstellbar ist.

## Claims

1. Sheet-fed rotary printing machine which can be converted from recto printing to recto and verso printing and vice versa,
having a sheet delivery or storage drum (1) which is arranged between two printing units (17; 19) and comprises a drum base body (2) with a device (6) for gripping the sheet leading edge, which drum base body (2) is mounted in the machine frame (5) by means of hollow shaft journals (3; 4), and which drum further comprises holding parts (9) which are provided with a device (10) for gripping the sheet trailing edges and which are secured to a shaft (8) mounted in the hollow shaft journals (3; 4),
having toothed wheels (13, 14) of the same diameter which are secured parallel to one another on a hollow shaft journal (4) and on the shaft end (11) mounted therein and of which one (13) meshes with the toothed wheel (7.1) of an upstream guiding-round drum (7) and the other (14) meshes with the toothed wheel (15.1) of the downstream (as seen in the transporting direction) turning drum (15), having a gripper system (18) for gripping either the sheet leading edges or the sheet trailing edges, and
having a detachable coupling (22) connecting the two toothed wheels (13, 14) at different angular positions of the devices (6; 10) for gripping the sheet leading and sheet trailing edges of the sheet delivery drum (1),
characterized in that in the recto printing position a sheet stretch (a- ), which results from the intersection of the gripper bearing point of the device (21) for gripping the sheet trailing edge on the turning drum (15) with the straight line through the centrepoints of rotation of the turning drum (15) and the sheet delivery drum (1) and the gripper bearing point of the nearest device (6), on the periphery of the sheet delivery drum (1), for gripping the sheet leading edge, corresponds to a sheet stretch (13) on the turning drum (15) which results from the transfer in position of the sheet trailing edge on turning plus the necessary paper edge for gripping the respective sheet at the leading and trailing ends thereof,
and in that the starting position, which corresponds to the recto printing position in the case of all the possible sheet lengths and corresponds to the recto and verso printing position in the case of the largest possible sheet length, can be adjusted by means of cooperating stops (23, 24) of the devices (6; 10) for gripping the sheet leading and sheet trailing edges on the sheet delivery drum (1) or the mutually couplable toothed wheels (13, 14).

## Revendications

1. Machine à imprimer rotative, pouvant être convertie de l'impression sur un premier côté à l'impression recto verso et inversement, avec un tambour de transfert ou de stockage de feuilles (1), disposé entre deux groupes d'impression (17; 19) et composé d'un corps de base de tambour (2) avec un dispositif (6) pour saisir l'arête avant de la feuille, tourillonnant, au moyen de tourillons d'arbres creux (3; 4) dans le bâti machine (5) et composé de parties de maintien (9) pourvu d'un dispositif (10) pour saisir les arêtes arrière de feuilles et fixées sur un arbre (8) tourillonnant dans les tourillons d'arbres creux (3; 4), avec des roues dentées (13, 14) de même diamètre, fixées parallèlement sur un tourillon d'arbre creux (4) et sur l'extrémité d'arbre (11) tourillonnant dans celui-ci, roues dentées dont l'une (13) s'engrène avec la roue dentée (7.1) d'un tambour de contournement (7) monté en amont et l'autre (14) s'engrène avec la roue dentée (15.1) du tambour de retournement (15) monté en aval dans la direction du transport, avec un système de préhenseurs (18), pour saisir soit les arêtes avant soit les arêtes arrière des feuilles, et avec un accouplement (22) désoli- darisable, reliant les deux roues dentées (13, 14) dans des positions angulaires différentes des dispositifs (6; 10), en vue de saisir les arêtes avant et arrière des feuilles du tambour de transfert de feuille (1), caractérisé en ce que, dans la position d'impression sur un côté, un arc (a- ) résultant de l'intersection entre l'appui du préhenseur du dispositif (21) lors de la saisie de l'arête arrière de feuille sur le tambour de retournement (15) avec la droite passant par les centres de rotation du tambour de retournement (15) et du tambour de transfert de feuille (1) et l'appui du préhenseur du dispositif (6) placé le plus prés sur la périphérie du tambour de transfert de feuille (1), en vue de saisir l'arête avant de feuille, correspond à un arc de feuille (13) sur le tambour de retournement (15), résultant du déplacement de l'arête arrière de feuille lors du retournement par rapport au bord de papier nécessaire, en vue de la saisie de la feuille respective, à son extrémité avant et arrière, et en ce que la position de base correspondant à la position d'impression sur un côté, pour toutes les longueurs possibles de feuilles, et à la position d'impression recto et verso, dans le cas de la plus grande longueur de feuille possible, est réglable, par coopération de butées (23,24) des dispositifs (6; 10), en vue de saisir les arêtes avant et arrière de feuilles sur le tambour de transfert de feuille (1) ou de roues dentées (13, 14) pouvant être couplées ensemble.
